# EUROPÄISCHE PATENTSCHRIFT

(11) **EP 1 095 872 B1**
(45) Veröffentlichungstag und Bekanntmachung des Hinweises auf die Patenterteilung: **19.02.2003**
(21) Anmeldenummer: 00120353.8
(22) Anmeldetag: 16.09.2000
(51) Int. Cl.: B65D 51/16, B67D 3/00

(54) **Belüftungsventil für Getränkedosen**
Venting valve for beverage cans
Soupape d'aération pour boîtes de boisson

(30) Priorität: 29.10.1999 DE 19952473
(43) Veröffentlichungstag der Anmeldung: 02.05.2001
(73) Patentinhaber: Grittmann, Günter, 75031 Eppingen-Mühlbach (DE)
(72) Erfinder: Grittmann, Günter, 75031 Eppingen-Mühlbach (DE)
(74) Vertreter: Zellentin, Wiger, Dipl.-Ing.

(56) Entgegenhaltungen:
- WO-A-99/23009
- DE-U- 29 914 457
- US-A- 4 572 390

## Beschreibung

Die vorliegende Erfindung betrifft ein Belüftungsventil gemäß dem Oberbegriff des Anspruchs 1 für Getränkedosen. Derartige Getränkedosen werden insbesondere als Bier enthaltende Dosen mit einem Volumen von 51 verwendet.

Bekannt sind für diese 5-Liter-Getränkedosen, welche einen seitlich angeordneten Entleerungshahn aufweisen können, in ein oberes Spundloch einsetzbare Belüftungsventile, welche aus einem einteilig geformten Ventileinsatz und einer ebenfalls einteilig geformten elastischen Spundbüchse mit einem mit dem Ventileinsatz zusammenwirkenden Dichtwulst, einer zur Auflage auf den die Dosenöffnung umgebendem Randbereich des Dosendeckels dienenden Auskragung, einer unterhalb der Auskragung befindlichen und mit dem Rand der Dosenöffnung zusammenwirkenden Dichtfläche sowie eine den Rand der Dosenöffnung hintergreifenden Halterung bestehen (vgl. DE 298 23 387 U1).

Die Spundbüchse weist im in das Innenteil der Dose gerichteten Abschnitt eine seitliche Belüftungsöffnung auf. Der Ventileinsatz ist drehbeweglich gelagert und kann zwischen einer "Offen"- und einer "Geschlossen"-Stellung bewegt werden, wobei die Belüftungsöffnung freigegeben oder verschlossen wird.

Aus der WO 99/230099 ist ein Verschluß mit Druckausgleichsventil für die Befüllöffnung von Flüssigkeitsbehältern bekannt, welcher eine Spundbüchse aus weichelastischem Material sowie in dieser drehbar angeordnetes Ventitglied für den Druckausgleich aufweist. Die Spundbüchse ist dabei mit einem Verstärkungsring aus hartem Kunststoff versehen, der über den Umfang radial gewellt ist. Dieser Verschluß soll in Zwei-Kunststoff-Spritzgußtechnik herstellbar sein.

Der Nachteil der bekannten Belüftungsventile besteht darin, daß die Spundbüchse komplett aus elastischem Material geformt ist und daher eine optimale Dichtung der unter Druck stehenden Getränkedose nicht erreicht werden kann.

Auch das Einbringen der bekannten Belüftungsventile in das Spundloch der Dosen ist mit Problemen behaftet, da die aus weichem Material geformte Auskragung unter Krafteinwirkung nachgeben kann, so daß das gesamte Ventil in die Dose hinerngedrückt wird.

Zur Festlegung der "Offen"- oder "Geschlossen"-Stellung dienen bei den bekannten Belüftungsventilen zwei in die Auskragung aus elastischem Material eingeformte Aussparungen, in welche eine am Ventileinsatz angeformte Lippe eingreift. Zusätzlich dient ein im Inneren der Spundbüchse angeordneter Ansatz zusammen mit den Kanten einer Aussparung im Ventileinsatz als Anschlag zur Festlegung der "Offen"- oder "Geschlossen"-Stellung.

Nachteilig daran ist, daß während der Drehbewegung des Öffnungsvorganges die Lippe am Ventileinsatz in das Material der Auskragung hineinragt, dieses verformt und somit der Öffnungsvorgang erschwert wird. Durch das elastische Material des Ansatzes im Inneren der Hülse ist die Funktion des Anschlags eingeschränkt. Ein Überdrehen des Ventileinsatzes kann nicht verhindert werden.

Eine genaue Definition des Anfangs- und Endpunkts der Drehbewegung des Ventileinsatzes ist ebenfalls nicht möglich, ein exaktes Öffnen und Schließen des Ventils kann somit nicht erfolgen.

Der Ventileinsatz weist durch die Konstruktion des Anschlags eine sehr komplexe geometrische Form auf, die zu hohen Herstellungskosten führt. Zum anderen gestattet diese Form nur eine Drehrichtung des Ventileinsatzes innerhalb der Hülse.

Des weiteren sind aus der DE 3345619 C2 (entsprechend dem Oberbegriff des Anspruchs 1) Spundlochverschlüsse bekannt, die zur Aufnahme von Zapfarmaturen mit Anstechrohren dienen und auch zur Belüftung der Getränkedosen verwendet werden können, indem eine Verschlußelement durchstoßen wird.

Nachteilig ist hierbei, daß bei Verwendung eines seitlichen Entleerungshahnes oder einer Zapfarmatur ohne Anstechrohr das Durchstoßen und somit das Belüften der Getränkedose nicht ohne Hilfsmittel erfolgen kann, sondern dazu ein fester Gegenstand, wie z. B. Schlüssel oder Schraubendreher benötigt wird.

Das DE 298 23 387 U1 stellt den Druckausgleich zwar dadurch her, dass durch Drehen des Ventileinsatzes mittels einer Lasche der Doseninhalt belüftet wird, nachteilig ist jedoch auch hier, dass Zapfarmaturen mit Anstechrohr nicht verwendet werden können.

Die vorliegende Erfindung hat sich daher die Aufgabe gestellt, ein Belüftungsventil zu schaffen, das eine optimale Dichtung gewährleistet, ein einfaches und exaktes Belüften von Getränkedosen sicherstellt und die Verwendung einer Zapfarmatur mit Anstechrohr ermöglicht.

Die Lösung der Aufgabe gelingt durch ein Belüftungsventil für Getränkedosen, welches die Merkmale des Anspruchs 1 aufweist. Vorteilhafte Ausgestaltungen finden sich in den Unteransprüchen.

Die Wirkungsweise ist dabei folgende. Der Ventileinsatz besteht erfindungsgemäß aus einem Griffteil mit Ansatz und einem Korb, in welchen der Ansatz eingreift. Der Ventileinsatz als ganzes wird in das Innere der Hülse eingeführt. Der Korb weist mindestens eine Dichtfläche auf, welche im Inneren der Hülse die seitliche Bohrung in der Hülse in der "Geschlossen"-Stellung des Ventils zur Flüssigkeit hin abdichtet sowie mindestens eine Fläche, welche mit der Innenwandung der Hülse einen Kanal bildet, durch welchen ein Druckausgleich mit der äußeren Atmosphäre in der "Offen"-Stellung des Ventils erfolgen kann. Der Ansatz des Griffteils ist an ein Verschlußelement angeformt, das mit dem äußeren Flansch der Spundbüchse im wesentlichen bündig abschließt. An der Unterseite ist ein Nocken angeformt, welcher in eine Aussparung im äußeren Flansch der Spundbüchse eingreift. Diese Aussparung ist im wesentlichen halbkreisförmig gestaltet. Die Enden der Aussparung bilden einen Anschlag für den Nocken und somit eine Begrenzung der Drehbewegung des Ventileinsatzes.

Darüber hinaus weist die Platte des Griffteils an der Unterseite Ausnehmungen auf, welche mit der Oberfläche des äußeren Flansches einen parallel dazu verlaufenden Kanal bilden, welcher mit dem durch die Innenwandung der Hülse und den Abflachungen des Ansatzes sowie des Korbs geformten Kanal verbunden Ist und somit den gewünschten Druckausgleich bei Betätigung des Ventils zwischen dem Doseninneren und der Atmosphäre ermöglicht.

In dem Fall, daß die Vorrichtung nicht zum Belüften der Getränkedose, sondern zur Aufnahme einer Zapfarmatur mit Anstechrohr dienen soll, wird das Griffteil mit Ansatz aus der Spundbüchse herausgezogen. Der Korb verbleibt in diesem Fall im Inneren der Hülse und wird beim Durchstoßen des Verschlußelements mit dem Anstechrohr in das Doseninnere gestoßen. Das an der zum Doseninneren gerichteten Unterseite der Hülse angeordnete Verschlußelement mit Sollbruchstellen ist eine an das Hartteil angeformte Platte mit Sollbruchstellen, welche ein leichtes Durchstoßen ermöglichen. In einer weiteren Ausführungsform wird dieses Verschlußelement von einem über Klemmwirkung gehaltenen Stopfen gebildet, wodurch eine Zapfarmatur mit Anstechrohr besonders leicht eingeführt werden kann.

In einer besonders bevorzugten Ausgestaltung der Erfindung weist der Korb an der Unterseite eine Schneide auf, die die Sollbruchstelle des an das Hartteil als Platte angeformten Verschlußelements beim Einstechen der Zapfarmatur anritzt und so das Durchstoßen erleichtert.

Der Korb kann an der Unterseite ein radiales Führungsglied aufweisen, wodurch zum einen das Einführen des Ventileinsatzes in die Hülse erleichtert, eine bessere Führung bei der Drehbewegung des Ventils erreicht wird und zum anderen der Korb positionsgenau gehalten werden kann, um eine optimale Dichtung zu gewährleisten.

Das Führungsglied kann als an der Unterseite des Korbs angeformte Scheibe mit einem Durchmesser, der im wesentlichen dem Durchmesser der Axialbohrung Hülse entspricht, gestaltet sein.

Bevorzugt ist das Führungsglied jedoch als Ausnehmung im unteren Bereich des Korbs gestaltet, in welche ein Fortsatz des an das Hartteil als Platte angeformten Verschlußelements eingreift.

Auch der Ansatz des Griffteils kann Führungsglieder aufweisen, die mit dem Dichtwulst der Hülse zusammenwirken und eine weitere Verbesserung des Verhaltens des Ventileinsatzes bewirken.

An der Platte des Griffteils ist vorteilhaft eine aufbiegbare Lasche angeordnet, welche zur bequemeren Betätigung des Ventils aufgebogen werden kann. Die Lasche greift vorzugsweise in einen Durchbruch im Rand des äußeren Flansches der Hülse ein.

Besonders bevorzugt weist dieser Durchbruch noch eine Abschrägung zum Dosendeckel hin auf, so daß die Lasche besser ergriffen werden kann.

Der Gegenstand der vorliegenden Erfindung ist in den folgenden Figuren beispielhaft wiedergegeben.

Dabei zeigen:
**Figur 1** eine Schnittdarstellung eines kompletten Belüftungsventils;
**Figur 2** eine Explosionsdarstellung der Seitenansicht eines Ventils;
**Figur 3** eine Explosionsdarstellung der Unteransicht eines Ventils;
**Figur 4** eine Explosionsdarstellung einer perspektivischen Ansicht eines Ventils.

In **Figur 1** ist ein Schnitt durch ein komplettes erfindungsgemäßes Belüftungsventil gezeigt. Darin ist der drehbewegliche Ventileinsatz 1 bestehend aus dem Griffteil 2 mit Ansatz 3 und dem Korb 4 in die Hülse 5, bestehend aus dem Weichteil 6 und dem Hartteil 7 eingeführt. Das Hartteil weist Rastkeile 8, einen Dichtungsring 9 sowie einen äußeren Flansch 10 auf. Das Weichteil 6 bildet die Innenwandung der Hülse 5 mit dem Dichtwulst 11. Die Führungsglieder 12 des Ansatzes 3 greifen in den Dichtwulst 11 ein und ermöglichen so eine exakte Drehbewegung des Ventileinsatzes 1. Der Korb 4 weist mindestens eine Dichtfläche 13 auf, welche im geschlossenen Zustand des Ventils die seitliche Bohrung 14 zur Flüssigkeit Doseninneren dicht verschließt.

Die Ausnehmung 18 dient als Führungsglied für den Korb 4 und wirkt dabei mit einem Ansatz 19 des Verschlußelements 17 zusammen, so daß der Korb 4 positionsgenau gehalten und damit eine sichere Dichtung erreicht wird.

Der äußere Flansch 10 weist eine im wesentlichen halbkreisförmig gestaltete Aussparung 20 auf, in welche ein Nocken 21 eingreift, welcher an die Unterseite der Platte 22 des Griffteils 2 angeformt ist.

Die Platte 22 des Griffteils 2 schließt im wesentlichen bündig mit den Rand 23 des äußeren Flansches 10 ab. Der Rand 23 weist bevorzugt einen Durchbruch 24 auf, welcher mit einer Abschrägung 25 versehen ist, der ein Erfassen der aufbiegbaren Lasche 26 erleichtert.

In der "Geschlossen"-Stellung des Ventils liegt die Dichtfläche 13 des Korbs 4 vor der seitlichen Bohrung 14 und dichtet diese gegen die Flüssigkeit im Doseninneren ab. Zum Belüften wird der Ventileinsatz 1 so gedreht, daß sich die Abflachungen 29' des Korbs 4 und des Ansatzes 3 vor der seitlichen Bohrung 14 befinden. Somit wird ein Kanal zwischen den Abflachungen 29' des Korbs 4 und des Ansatzes 3 und der Innenwandung der Hülse 5 gebildet, der mit einem weiteren Kanal, welcher durch die Ausnehmungen 28 in der Platte 22 des Griffteils 2 und der Oberfläche des äußeren Flansches 10 gebildet wird, in Verbindung steht und so eine Belüftung des Doseninneren ermöglicht.

Für den Fall, daß eine Zapfarmatur mit Anstechrohr zum Zapfen des Getränks benutzt werden soll, wird das Griffteil 2 mit dem Ansatz 3 aus der Hülse 5 entnommen. Der Korb 4 verbleibt in der Hülse 5. Das Anstechrohr wird in die Hülse eingeführt, wobei das Verschlußelement, d.h. die an das Hartteil angeformte Platte 17 oder der geklemmte Stopfen und der Korb 4 in das Doseninnere gedrückt werden. Der Dichtwulst 11 dient dabei der Abdichtung am Anstechrohr.

An der Unterseite des Korbs 4 ist vorteilhaft eine Schneide 15 angeordnet, welche in die Sollbruchstelle 16 der an das Hartteil 7 angeformten Platte 17 eingreift.

Beim Einstechen einer Zapfarmatur mit Anstechrohr ritzt die Schneide 15 die Sollbruchstelle 16 an und erleichtert so das Durchdrücken des als Platte ausgebildeten Verschlußelements 17.

**Figur 2** zeigt eine Seitenansicht der einzelnen Teile eines erfindungsgemäßen Belüftungsventils. Der Ansatz 3 des Griffteils 2 wird in den Korb 4 eingeschoben. Sodann wird der komplette Ventileinsatz 1 in die Hülse 5 eingeführt. Der Ansatz 3 und der Korb 4 weisen jeweils an der Unterseite Anfasungen auf, welche ein Einführen erleichtern. Die Rastkeile 8 sind in das weiche Material des Dichtrings 9 eingebettet.

In **Figur 3** ist die Unteransicht der einzelnen Teile eines Belüftungsventils dargestellt. Die Unteransicht des Griffteils 2 zeigt die Lasche 26, die über Scharniere 27, welche vorzugsweise durch Ausdünnen des Materials gebildet sind, mit der Platte 22 verbunden ist. An der Unterseite der Platte 22 sind Ausnehmungen 28 vorgesehen, die parallel zur Oberfläche des Flansches 10 Kanäle bilden, die mit dem Kanal, welcher durch die Abflachungen 29 des Ansatzes 3 und die Abflachungen 29' des Korbs 4 mit der Innenwandung der Hülse 5 gebildet wird, verbunden sind und so in der "Offen"-Stellung des Ventils den Druckausgleich zwischen Doseninnerem und Atmosphäre ermöglichen.

**Figur 4** zeigt perspektivische Darstellungen der einzelnen Teile eines erfindungsgemäßen Belüftungsventils. Figur 4.1 zeigt das Griffteil 2 mit der Lasche 26 und der Platte 22 sowie den Ansatz 3 mit den Abflachungen 29. Figur 4.2 zeigt den Korb 4 in einer bevorzugten Ausführungsform mit je zwei Dichtflächen 13 und Abflachungen 29'. An der Unterseite des Korbs 4 ist ein Führungsglied 30 angeordnet welches im wesentlichen dem Durchmesser der Axialbohrung der Hülse 5 entspricht. Dadurch wird eine genaue Positionierung der Dichtflächen 13 des Korbs 4 in der Hülse 5 gewährleistet. Eine Lageverschiebung des Korbs 4 während der Drehbewegung des Ventileinsatzes 1 wird damit verhindert. An der Unterseite des Führungsglieds 30 ist vorteilhaft eine Schneide 15 angeordnet. Figur 4.3 zeigt perspektivische Darstellungen der Hülse 5. Der Rand 23 des äußeren Flansches 10 ist mit einem Durchbruch 24 versehen, welcher bevorzugt eine Abschrägung 25 aufweist. In den Durchbruch 24 greift die Lasche 26 in der "Geschlossen"-Stellung des Ventils ein. Die Abschrägung 25 erleichtert das Erfassen der Lasche 26. Die Enden der Aussparung 20 im äußeren Flansch 10 bilden die Anschläge 31 für den Nocken 21. In einer bevorzugten Ausführungsform der Erfindung weist der Korb 4 zwei Dichtflächen 13 sowie zwei Abflachungen 29 auf. In diesem Fall ist die Aussparung 20 vorteilhaft im wesentlichen halbkreisförmig ausgeführt, so daß der Ventileinsatz 1 sowohl in als auch gegen den Uhrzeigersinn gedreht werden kann und ein Belüften in zwei Positionen ermöglicht wird.

### Bezugszeichenliste

- 1: Ventileinsatz
- 2: Griffteil
- 3: Ansatz
- 4: Korb
- 5: Hülse
- 6: Weichteil
- 7: Hartteil
- 8: Rastkeil
- 9: Dichtungsring
- 10: äußerer Flansch
- 11: Dichtwulst
- 12: Führungsglieder (Ansatz)
- 13: Dichtfläche
- 14: seitliche Bohrung
- 15: Schneide
- 16: Sollbruchstelle
- 17: Verschlußelement (angeformte Platte oder Stopfen)
- 18: Ausnehmung
- 19: Fortsatz
- 20: Aussparung
- 21: Nocken
- 22: Platte
- 23: Rand
- 24: Durchbruch
- 25: Abschrägung
- 26: Lasche
- 27: Scharnier
- 28: Ausnehmung
- 29: Abflachung (des Ansatzes)
- 29': Abflachung (des Korbes 4)
- 30: Führungsglied (Korb)
- 31: Anschlag

## Patentansprüche

1. Belüftungsventil für Getränkedosen mit einem in einer elastischen Spundbüchse radial beweglichen Ventileinsatz (1), wobei die Spundbüchse aus einem inneren dichtenden Weichteil (6) und einem Hartteil (7) in Form einer Hülse (5) aufgebaut ist, wobei das Hartteil (7) einen Rastmechanismus bestehend aus inneren Rastkeilen (8), einem äußeren Flansch (10) sowie einem dazwischen liegenden Dichtungsring (9) aufweist, wobei der dem äußeren Flansch (10) gegenüberliegende Rand der Hülse (5) durch ein Verschlußelement (17) verschlossen ist und die Hülse (5) eine Axialbohrung mit mindestens einem mit dem Ventileinsatz (1) zusammenwirkenden Dichtwulst (11) des Weichteils (6) aufweist, **dadurch gekennzeichnet, daß** die Spundbüchse im unteren Abschnitt, welcher in das Doseninnere reicht, eine das Hart- und Weichteil (7 und 6) durchgreifende seitliche Bohrung (14) aufweist, wobei der Ventileinsatz (1) ein im wesentlichen als Platte (22) gestaltetes Griffteil (2) mit einem zentrisch daran angeformten Ansatz (3) und einen Korb (4), umfasst, in welchen der Ansatz (3) eingreift, der Ansatz (3) mindestens eine Abflachung (29) aufweist, die mit der Innenwandung des Weichteils (6) der Hülse (5) einen Kanal bildet, der Korb (4) mindestens eine Dichtfläche (13) aufweist, welche zusammen mit der durch das Weichteil (6) gebildeten Innenwandung der Hülse (5) die seitliche Bohrung (14) gegen die Flüssigkeit abdichtet und mindestens eine Abflachung (29') umfasst, die mit der Innenwandung des Weichteils (6) der Hülse (5) einen Kanal bildet, wobei der Kanal mit dem durch den Ansatz (3) und die Innenwandung gebildeten Kanal verbunden ist, die Platte (22) des Griffteils (2) mindestens eine Ausnehmung (28) aufweist, welche mit der Oberfläche des äußeren Flansches (10) einen parallel dazu verlaufenden Kanal bildet, welcher mit dem Kanal im Hülseninneren verbunden ist, an die Platte (22) des Griffteils (2) an der Unterseite ein Nocken (21) angeformt ist, der äußere Flansch (10) eine Aussparung (20) aufweist, in welche der Nocken (21) eingreift und das Verschlußelement (17) entweder als angeformte Platte, die Sollbruchstellen (16) besitzt, oder als ein durch Klemmwirkung gehaltener Stopfen ausgebildet ist.

2. Belüftungsventil nach Anspruch 1, **dadurch gekennzeichnet, daß** der Korb (4) an der Unterseite eine zum Hülsenboden gerichtete Schneide (15) aufweist, welche in die Sollbruchstelle (16) des an das Hartteil (7) als Platte angeformten Verschlußelements eingreift.

3. Belüftungsventil nach Anspruch 1 oder 2, **dadurch gekennzeichnet, daß** der Korb (4) an der Unterseite ein radiales Führungsglied (30) aufweist.

4. Belüftungsventil nach Anspruch 3, **dadurch gekennzeichnet, daß** das radiale Führungsglied (30) im wesentlichen dem Durchmesser der Axialbohrung der Hülse (5) entspricht.

5. Belüftungsventil nach Anspruch 3, **dadurch gekennzeichnet, daß** das radiale Führungsglied eine Ausnehmung (18) an der Unterseite des Korbs (4) ist, in welche ein Fortsatz (19) des an das Hartteil als Platte angeformten Verschlußelements (17) eingreift.

6. Belüftungsventil nach einem der vorhergehenden Ansprüche, **dadurch gekennzeichnet, daß** der Ansatz (3) des Griffteils (2) radiale Führungsglieder (12) aufweist, die mit dem Dichtwulst (11) der Hülse (5) zusammenwirken.

7. Belüftungsventil nach einem der vorhergehenden Ansprüche, **dadurch gekennzeichnet, daß** an der Platte (22) des Griffteils (2) eine Lasche (26) angeordnet ist.

8. Belüftungsventil nach Anspruch 7, **dadurch gekennzeichnet, daß** die Lasche (26) über Scharniere (27) mit der Platte (22) verbunden ist.

9. Belüftungsventil nach Anspruch 7 oder 8, **dadurch gekennzeichnet, daß** der äußere Flansch (10) einen durchbrochenen Rand (23) aufweist, wobei die Lasche (26) in den Durchbruch (24) eingreift.

10. Belüftungsventil nach Anspruch 9, **dadurch gekennzeichnet, daß** der Durchbruch (24) eine Abschrägung (25) aufweist.

11. Belüftungsventil nach einem vorhergehenden Ansprüche, **dadurch gekennzeichnet, daß** der Korb (4) zwei Dichtflächen (13) und zwei Abflachungen (29') aufweist.

## Claims

1. Aeration valve for drinks cans with a valve insert (1) radially movable in an elastic bung sleeve, whereby the bung sleeve is constructed of an inner sealing soft part (6) and a hard part (7) in the form of a sleeve (5), whereby the hard part (7) has a holding mechanism consisting of inner holding wedges (8), an outer flange (10), as well as a sealing ring (9) lying therebetween, whereby the edge of the sleeve (5) lying opposite the outer flange (10) is closed by a formed-on plate (17) and the sleeve (5) has an axial bore with at least one sealing bead (11) of the soft part (6) cooperating with the valve insert (1), **characterised in that** the bung sleeve has a lateral bore (14) passing through the hard and soft part in the lower section which extends into the can interior and the radially movable valve insert (1) includes a holding part (2) made substantially as plate (22) with a projection (3) formed centrally thereon and a holder (4) in which the projection (3) engages, the projection (3) has at least one flattening (29) which, with the inner wall of the soft part (6) of the sleeve (5), forms a canal, the holder (4) has at least one sealing surface (13) which, together with the inner wall of the sleeve (5) formed by the soft part (6), seals off the lateral bore (14) against the liquid and includes at least one flattening (29) which, with the inner wall of the soft part (6) of the sleeve (5), forms a canal, whereby the canal is connected with the canal formed by the projection (3) and the inner wall, the plate (22) of the holding part (2) has at least one recess (28) which, with the surface of the outer flange (10), forms a canal running parallel thereto, which is connected with the canal in the sleeve interior, on the plate (22) of the holding part (2) is formed a cam (21) on the lower side, the outer flange (10) has a recess (20) in which the cam (21) engages and the plate (17) is a formed on plate which has a predetermined breaking point (16) or is a stopper held by clamping action.

2. Aeration valve according to claim 1, **characterised in that** the holder (4) has, on the under side, a cutting edge (15) directed towards the bottom of the sleeve which engages in the predetermined breaking point (16).

3. Aeration valve according to claim 1 or 2, **characterised in that** the holder (4) has a radial guide member (30) on the lower side.

4. Aeration valve according to claim 3, **characterised in that** the radial guide member (30) corresponds substantially to the diameter of the axial bore of the sleeve (5).

5. Aeration valve according to claim 3, **characterised in that** the radial guide member is a recess (18) on the lower side of the holder (4) in which engages an extension (19) of the formed on plate (17).

6. Aeration valve according to one of the preceding claims, **characterised in that** the projection (3) of the holding part (2) has radial guide members (12) which cooperate with the sealing bead (11) of the sleeve (5).

7. Aeration valve according to one of the preceding claims, **characterised in that** a bracket (26) is arranged on the plate (22) of the holding part (2).

8. Aeration valve according to claim 7, **characterised in that** the bracket (26) is connected via hinges (27) with the plate (22).

9. Aeration valve according to claim 7 or 8, **characterised in that** the outer flange (10) has a perforated edge (23), whereby the bracket (26) engages in the opening (24).

10. Aeration valve according to claim 9, **characterised in that** the opening (24) has a slope (25).

11. Aeration valve according to one of the preceding claims, **characterised in that** the holder (4) has two sealing surfaces (13) and two flattenings (29).

## Revendications

1. Soupape d'aération pour boîtes de boisson avec une unité de soupape (1) mobile radialement dans une douille à bonde élastique, la douille à bonde étant constituée d'une partie molle étanche interne (6) et d'une partie dure (7) en forme de douille (5), la partie dure (7) présentant un mécanisme d'arrêt composé de clavettes d'arrêt internes (8), d'une bride externe (10) ainsi que d'une bague d'étanchéité (9) située entre les deux, le bord de la douille (5) opposé à la bride externe (10) étant fermé par un élément de fermeture (17) et la douille (5) présentant un alésage axial avec au moins un renflement d'étanchéité (11) de la partie molle (6) qui coagit avec l'unité de soupape (1), **caractérisée en ce que** la douille à bonde dans la section inférieure, qui s'étend à l'intérieur de la boite, présente un alésage latéral (14) qui pénètre dans la partie dure et molle (7 et 6), l'unité de soupape (1) comprenant une partie de saisie (2) configurée essentiellement comme une plaque (22) avec un épaulement (3) formé dessus de façon centrale et un panier (4), dans lequel engrène l'épaulement (3), l'épaulement (3) présente au moins un aplatissement (29), qui forme un canal avec la paroi interne de la partie molle (6) de la douille (5), le panier (4) présente au moins une surface d'étanchéité (13), laquelle rend étanche l'alésage latéral (14) contre le liquide conjointement avec la paroi interne de la douille (5) formée par la partie molle (6) et comprend au moins un aplatissement (29') qui forme un canal avec la paroi interne de la partie molle (6) de la douille (5), le canal étant relié au canal formé par l'épaulement (3) et la paroi interne, la plaque (22) de la partie de saisie (2) présente au moins un évidement (28), lequel forme avec la surface de la bride externe (10) un canal passant parallèlement à celle-là, lequel est relié au canal situé à l'intérieur de la douille, sur la plaque (22) de la partie de saisie (2) une came (21) est formée sur le coté inférieur, la bride externe (10) présente un évidement (20) dans lequel engrène la came (21) et l'élément de fermeture (17) est soit conçu comme une plaque formée qui possède des points destinés à la rupture (16), soit comme un bouchon maintenu par effet de serrage.

2. Soupape d'aération selon la revendication 1, **caractérisée en ce que** le panier (4) présente sur le côté inférieur un tranchant (15) orienté vers le fond de douille, lequel engrène dans le point destiné à la rupture (16) de l'élément de fermeture formé comme plaque sur la partie dure (7).

3. Soupape d'aération selon la revendication 1 ou 2, **caractérisée en ce que** le panier (4) présente sur le côté inférieur un élément de guidage radial (30).

4. Soupape d'aération selon la revendication 3, **caractérisée en ce que** l'élément de guidage radial (30) correspond essentiellement au diamètre de l'alésage axial de la douille (5).

5. Soupape d'aération selon la revendication 3, **caractérisée en ce que** l'élément de guidage radial est un évidement (18) situé sur le côté inférieur du panier (4), dans lequel engrène un prolongement (19) de l'élément de fermeture (17) formé en tant que plaque sur la partie dure.

6. Soupape d'aération selon l'une des revendications précédentes, **caractérisée en ce que** l'épaulement (3) de la partie de saisie (2) présente des éléments de guidage radiaux (12) qui concourent avec le renflement d'étanchéité (11) de la douille (5).

7. Soupape d'aération selon l'une des revendications précédentes, **caractérisée en ce que** sur la plaque (22) de la partie de saisie (2) est disposé un collier de fixation (26).

8. Soupape d'aération selon la revendication 7, **caractérisée en ce que** le collier de fixation (26) est relié à la plaque (22) par des charnières (27).

9. Soupape d'aération selon la revendication 7 ou 8, **caractérisée en ce que** la bride externe (10) présente un bord percé (23), le collier de fixation (26) engrenant dans la rupture (24).

10. Soupape d'aération selon la revendication 9, **caractérisée en ce que** la rupture (24) présente un biseau (25).

11. Soupape d'aération selon l'une des revendications précédentes, **caractérisée en ce que** le panier (4) présente deux surfaces d'étanchéité (13) et deux aplatissements (29').
